# EUROPÄISCHE PATENTSCHRIFT

(11) **EP 4 386 168 B1**
(45) Veröffentlichungstag und Bekanntmachung des Hinweises auf die Patenterteilung: **08.10.2025**
(21) Anmeldenummer: 22213350.6
(22) Anmeldetag: 14.12.2022
(51) Int. Cl.: E06B 3/10, E06B 3/58, E06B 3/30

(54) **FLÜGELPROFIL MIT BESCHLAGBEFESTIGUNG**
WING PROFILE WITH FITTING FASTENING
PROFIL D'AILE AVEC FIXATION DE FERRURE

(43) Veröffentlichungstag der Anmeldung: 19.06.2024
(73) Patentinhaber: 4B AG, 6280 Hochdorf (CH)
(72) Erfinder: SCANDONE, Jürgen, 6280 Urswil (CH)
(74) Vertreter: Troesch Scheidegger Werner AG

(56) Entgegenhaltungen:
- EP-A1- 2 305 937
- WO-A1-2008/152100
- CH-A- 532 185

## Beschreibung

### TECHNISCHES GEBIET

Die vorliegende Erfindung betrifft ein Flügelprofil mit Beschlagbefestigung, insbesondere für Fensterflügel und Türflügel aus Holz.

### STAND DER TECHNIK

Aus dem Stand der Technik sind Flügelprofile aus Holz mit Beschlagbefestigungen bekannt, bei welchen die Beschläge mittels Holzschrauben von mindestens 30 mm Länge am Flügelprofil festgeschraubt werden müssen. Diese Länge ist nötig, um ein Ausreissen der Holzschrauben zu verhindern. Somit ist im Bereich der Befestigungsorte der Beschläge eine Profilstärke von mehr als 30 mm erforderlich, was die Herstellung von Flügelprofilen mit geringeren Profilstärken ausschliesst.

WO 2008/152100 A1 zeigt ein Flügelprofil nach dem Oberbegriff des Anspruchs 1.

### BESCHREIBUNG DER ERFINDUNG

Eine Aufgabe der vorliegenden Erfindung besteht darin, ein Flügelprofil mit Beschlagbefestigung bereitzustellen, welche auch bei Flügelprofilen mit Profilstärken von weniger als 30 mm einsetzbar sind.

Diese Aufgabe wird durch ein Flügelprofil mit Beschlagbefestigung mit den Merkmalen des Anspruchs 1 gelöst. Weitere Ausführungsformen des Flügelprofils mit Beschlagbefestigung, eines Flügelrahmens mit solchen Flügelprofilen mit Beschlagbefestigung, eines Flügels mit solchen Flügelprofilen mit Beschlagbefestigung, sowie ein Verfahren zur Herstellung solcher Flügelprofile mit Beschlagbefestigung sind durch die Merkmale von weiteren Ansprüchen definiert.

Ein erfindungsgemässes Flügelprofil mit Beschlagbefestigung umfasst ein Flügelprofil, das einen im Wesentlichen T-förmig Querschnitt aufweist und in einer Richtung rechtwinklig zum Querschnitt eine Länge aufweist, welche ein Vielfaches der Querschnittsabmessungen ist. Die Länge kann grundsätzlich beliebig sein. Bei sehr grossen Fenster- oder Türflügeln muss aus Stabilitätsgründen die Profilstärke so gross sein, dass auch herkömmliche Beschlagbefestigungen eingesetzt werden können. Der Einsatz von erfindungsgemässen Flügelprofilen mit Beschlagbefestigung ist jedoch nicht ausgeschlossen. Der Querschnitt weist einen Basisteil und einen dazu rechtwinklig ausgerichteten Querteil auf. Der Basisteil weist eine erste Fläche auf, welche einen stirnseitigen Verglasungsanschlag bildet und der Querteil weist eine zur ersten Fläche benachbarte und zu dieser rechtwinklig ausgerichtete zweite Fläche auf, welche einen seitlichen Verglasungsanschlag bildet. Auf einer der ersten Fläche gegenüberliegenden Seite, ist im Basisteil eine Ausnehmung vorgesehen, welche sich zumindest abschnittsweise entlang der Länge des Flügelprofils erstreckt und in welcher mindestens ein Beschlag angeordnet ist. Die mindestens eine Ausnehmung kann sich von einem freien Ende des Flügelprofils aus erstrecken oder sie kann beabstandet dazu angeordnet sein. Es können mehrere Beschläge in der mindestens einen Ausnehmung angeordnet sein oder es kann jeweils ein Beschlag in jeweils einer Ausnehmung angeordnet sein. Bei mehreren Ausnehmungen können diese gleichmässig verteilt über die Länge des Flügelprofils angeordnet sein.

Anschliessend an die Ausnehmung, ist in der Richtung der ersten Fläche eine Nut vorgesehen, welche sich zumindest abschnittsweise entlang der Länge des Flügelprofils erstreckt. Die Nut weist eine Nutöffnung auf, deren Breite kleiner ist als diejenige der Ausnehmung und die Nut weist einen Nutgrund auf, dessen Breite grösser ist als diejenige der Nutöffnung. In der Nut ist mindestens ein Klemmelement vorgesehen und es ist mindestens eine Schraube vorgesehen, welche durch den Beschlag ragt und welche mit dem mindestens einen Klemmelement verschraubt ist.

Diese Ausgestaltung hat den Vorteil, dass sie eine geringe Bauhöhe aufweist und somit auch die Herstellung von Flügelprofilen mit geringeren Profilstärken im Bereich der Befestigungsorte der Beschläge erlaubt.

In einer Ausführungsform erstreckt sich die Ausnehmung entlang der gesamten Länge des Flügelprofils.

In einer Ausführungsform erstreckt sich die Nut entlang der gesamten Länge der Ausnehmung.

In einer Ausführungsform ist die Abnahme der Breite der Nut vom Nutgrund in der Richtung der Nutöffnung kontinuierlich oder stufenförmig ausgestaltet. Beispielsweise kann mit einer kontinuierlichen Abnahme eine Schwalbenschwanz- oder Trapeznut realisiert werden. Eine T-Nut stellt ein Beispiel für eine stufenförmige Abnahme dar.

In einer Ausführungsform ist anschiessend an die Nutöffnung ein Nuthals mit gleichbleibender Breite vorgesehen. Mit dem Nuthals kann der Abstand von Nutgrund und Nutöffnung vergrössert werden, was den Einsatz von längeren Schrauben erlaubt und sich mehr Material zwischen dem Klemmelement und dem Beschlag befindet, was die Stabilität des Flügelprofils in diesem Bereich erhöht.

In einer Ausführungsform weist das Klemmelement einen Basiskörper mit einem im Wesentlichen trapezförmigen oder einem im Wesentlichen rechteckigen Querschnitt auf. Zudem weist das Klemmelement mindestens ein Durchgangsloch auf, in welches die mindestens eine Schraube eingeschraubt ist. Alternativ kann das Klemmelement ein Sackloch aufweisen.

In einer Ausführungsform weist das Klemmelement eine Hülse auf, welche mit dem Basiskörper verbunden ist und welche in einer Verlängerung des mindestens einen Durchgangsloch angeordnet ist. Die Hülse kann mit dem Basiskörper gemeinsam einstückig ausgebildet sein oder sie kann mit diesem fest verbunden sein.

In einer Ausführungsform ist das mindestens eine Durchgangsloch als Gewindebohrung ausgestaltet.

In einer Ausführungsform weist das Klemmelement eine Breite aufweist, die im Wesentlichen der Breite des Nutgrundes entspricht und weist eine zur Breite rechtwinklig ausgerichtete Tiefe auf, die im Wesentlichen der Breite der Nutöffnung entspricht. Somit kann das Klemmelement durch die Nutöffnung in Richtung des Nutgrunds in die Nut eingeführt werden, wenn das Klemmelement bezüglich seiner verschraubten Endausrichtung um 90 Grad gedreht ist. Durch das Anziehen der Schraube wird das Klemmelement so weit gedreht, bis es seitlich in der Nut anschlägt. Durch ein Weiterdrehen der Schraube wird das Klemmelement festgezogen.

In einer Ausführungsform umfasst das Klemmelement in einer Schnittebene, welche rechtwinklig zu einer Erstreckungsrichtung des Durchgangslochs ausgerichtet ist, zwei sich bezüglich dem Durchgansloch diagonal gegenüberliegende abgerundete Kantenbereiche und zwei sich bezüglich dem Durchgansloch diagonal gegenüberliegende eckige Kantenbereiche. Die abgerundeten Kantenbereiche sind bezüglich einer Einschraubrichtung der Schraube an einer Vorderkante des Klemmelements vorgesehen. Die abgerundeten Kantenbereiche verhindern ein frühzeitiges Anschlagen des Klemmelements in der Nut und erlauben das Anschlagen nach einer Drehung des Klemmelements um 90 Grad nach dem Einführen in die Nut.

In einer Ausführungsform ist das Flügelprofil aus Holz und das Klemmelement aus Kunststoff oder Metall. Das Flügelprofil kann aus Massivholz oder Furnierschichtholz bestehen. Beispielsweise können Nadelhölzer wie Pinie, Fichte, Hemlock, Kiefer, Föhre, Lärche, Douglasie, Tanne und Zeder oder Laubhölzer wie Afzelia, Eiche, Eukalyptus, Framire, Iroko, Mahagoni, Makoré, Mengkulang, Meranti, Merbau, Niangon, Robinie, Teak und Seraya verwendet werden.

Die Schraube ist eine Metallschraube, eine Blechschraube oder eine selbstschneidende Blechschraube. Bei einer selbstschneidenden Blechschraube muss das Klemmelement vorgängig kein Durchgangsloch aufweisen.

Die erwähnten Ausführungsformen des Flügelprofils mit Beschlagbefestigung lassen sich in beliebiger Kombination einsetzen, sofern sie sich nicht widersprechen.

Ein erfindungsgemässer Flügelrahmen umfasst mindestens ein Flügelprofil mit Beschlagbefestigung gemäss einem der vorangehenden Ausführungsformen. Üblicherweise umfasst ein Flügelrahmen vier Flügelprofile, wobei von diesen zwei, drei oder alle vier erfindungsgemässe Flügelprofile mit Beschlagbefestigung sein können.

Ein erfindungsgemässer Flügel umfasst einen erfindungsgemässen Flügelrahmen und eine Verglasung, welche stirnseitig an der ersten Fläche anschlägt und welche seitlich an der zweiten Fläche anschlägt.

Ein erfindungsgemässes Verfahren zur Herstellung eines Flügelprofils mit Beschlagbefestigung, umfasst die Schritte:
- Bereitstellen eines Flügelprofils, mindestens eines Beschlags, mindestens einer Schraube und mindestens eines Klemmelements gemäss einer der zuvor genannten Ausführungsformen;
- Durchführen der mindestens einer Schraube durch den mindestens einen Beschlag;
- Teilweises einschrauben der mindestens einen Schraube in das mindestens eine Klemmelement;
- Gemeinsames Einführen des mindestens einen Beschlags in die Ausnehmung und des mindestens einen Klemmelements in die Nut in der Richtung der Länge des Flügelprofils;
- Gemeinsames Positionieren des mindestens einen Beschlags und des mindestens einen Klemmelements;
- Festziehen der mindestens einen Schraube (4).

Ein alternatives erfindungsgemässes Verfahren zur Herstellung eines Flügelprofils mit Beschlagbefestigung, umfasst die Schritte:
- Bereitstellen eines Flügelprofils, mindestens eines Beschlags, mindestens einer Schraube und mindestens eines Klemmelements gemäss einer der zuvor genannten Ausführungsformen;
- Einführen des mindestens einen Klemmelements in die Nut in der Richtung der Länge des Flügelprofils;
- Positionieren des mindestens einen Klemmelements;
- Positionieren des mindestens einen Beschlags in der Ausnehmung;
- Durchführen der mindestens einer Schraube durch den mindestens einen Beschlag;
- Verschrauben der mindestens einen Schraube mit dem mindestens einen Klemmelement.

### KURZE BESCHREIBUNG DER FIGUREN

Ausführungsbeispiele der vorliegenden Erfindung werden nachstehend anhand von Figuren noch näher erläutert. Diese dienen lediglich zur Erläuterung und sind nicht einschränkend auszulegen. Es zeigen
Fig. 1 eine Schnittansicht eines herkömmlichen Flügelprofils mit geringer Profilstärke mit herkömmlicher Beschlagbefestigung;
Fig. 2 eine Schnittansicht einer ersten Ausführungsform eines erfindungsgemässen Flügelprofils mit Beschlagbefestigung;
Fig. 3 eine Schnittansicht einer zweiten Ausführungsform einer erfindungsgemässen Beschlagbefestigung;
Fig. 4 eine Schnittansicht einer dritten Ausführungsform einer erfindungsgemässen Beschlagbefestigung; und
Fig. 5 eine Schnittansicht eines Flügels mit Flügelprofilen mit Beschlagbefestigung gemäss der ersten Ausführungsform.

### DETAILLIERTE BESCHREIBUNG DER ERFINDUNG

Die Figur 1 zeigt eine Schnittansicht eines herkömmliches Flügelprofil 300 mit geringer Profilstärke mit herkömmlicher Beschlagbefestigung 2. Das Flügelprofil 300 weist einen im Wesentlichen T-förmigen Querschnitt auf. Der Querschnitt weist einen Basisteil und einen dazu rechtwinklig ausgerichteten Querteil auf. Der Basisteil entspricht im Wesentlichen einer Funktionsseite 30 des Flügelprofils, welche in dieser Figur auf der linken Seite angeordnet ist, und der Querteil entspricht im Wesentlichen einer Sichtseite 31 des Flügelprofils, welche in dieser Figur auf der rechten Seite angeordnet ist. Der Basisteil weist eine erste Fläche 32 auf, welche einen stirnseitigen Verglasungsanschlag bildet und der Querteil weist eine zur ersten Fläche benachbarte und zu dieser rechtwinklig ausgerichtete zweite Fläche 36 auf, welche einen seitlichen Verglasungsanschlag bildet. Auf einer der ersten Fläche 32 gegenüberliegenden Seite, ist im Basisteil eine Ausnehmung 37 vorgesehen und in welcher ein Beschlag 1 angeordnet ist. Der Beschlag 1 ist mit einer Holzschraube 2 mit dem Flügelprofil verschraubt. Das dargestellte Flügelprofil weist im Bereich des Befestigungsortes des Beschlags 1 eine Profilstärke auf, welche kleiner ist als die vorgeschriebene Mindestlänge der Holzschraube 2. In einer äussersten Stirnfläche an einem freien Ende des Basisteils ist eine Profilnut 33 vorgesehen, welche sich parallel zur ersten Fläche 32 erstreckt und in welcher ein entsprechendes Abschlussprofil einsetzbar ist. In einer zur äussersten Stirnfläche zurückversetzen Stirnfläche ist eine erste Dichtungsnut 34 vorgesehen, welche sich parallel zur ersten Fläche 32 erstreckt und in welche eine entsprechende erste Dichtung einsetzbar ist. In einer zu einer äussersten Stirnfläche eines ersten freien Endes des Querteils zurückversetzten Stirnfläche ist eine zweite Dichtungsnut 35 vorgesehen, welche sich rechtwinklig zur ersten Fläche 32 erstreckt und in welche eine entsprechende zweite Dichtung eingesetzt werden kann.

Die Figur 2 zeigt eine Schnittansicht einer ersten Ausführungsform eines erfindungsgemässen Flügelprofils 3 mit Beschlagbefestigung. Das dargestellte erfindungsgemässe Flügelprofil ist im Wesentlichen identisch zum herkömmlichen Flügelprofil der Figur 1. Im Bereich der Beschlagbefestigung ist es jedoch unterschiedlich ausgestaltet. Anschliessend an die Ausnehmung 37 ist eine Nut vorgesehen, welche sich in der Richtung der ersten Fläche 32 erstreckt. Das heisst, die Nut 38 erstreckt sich rechtwinklig zur ersten Fläche 32 zu dieser hin. In der dargestellte Ausführungsform entspricht die Nuttiefe im Wesentlichen der Hälfte der Profilstärke im Befestigungsbereich des Beschlags. Die Nut 38 weist eine Nutöffnung 381 auf, deren Breite kleiner ist als diejenige der Ausnehmung 37 und die Nut 38 weist einen Nutgrund 380 auf, dessen Breite grösser ist als diejenige der Nutöffnung 381. Die Abnahme der Breite der Nut 38 vom Nutgrund 380 in der Richtung der Nutöffnung 381 ist kontinuierlich, wodurch sich eine trapezförmiger Nutteil ergibt. Zwischen dem trapezförmigen Nutteil und der Nutöffnung 381 ist ein Nuthals 382 ausgebildet, welcher die gleiche Breite wie die Nutöffnung 381 aufweist. In der Nut 38 ist ein keilförmiges Klemmelement 5 vorgesehen. Der Klemmkeil 5 umfasst mindestens eine Gewindebohrung. Der Klemmkeil weist eine Länge auf, welche ein Vielfaches des Durchmessers der Gewindebohrung ist. Ein kurzer Klemmkeil kann eine Länge von dreimal dem Durchmesser der Gewindebohrung aufweisen. Ein langer Klemmkeil kann eine Länge aufweisen, welcher im Wesentlichen derjenigen des Beschlags entspricht. Ein langer Klemmkeil kann mehrere Gewindebohrungen umfassen, welche auf die entsprechenden Bohrungen des Beschlags abgestimmt sind. Es ist eine Schraube 4 vorgesehen, welche durch den Beschlag 1 ragt und welche mit dem Klemmkeil 5 verschraubt ist. Durch das Anziehen der Schraube 4 kann eine Verspannung zwischen dem Beschlag 1 und dem Klemmkeil 5 erreicht werden.

Die Figur 3 zeigt eine Schnittansicht einer zweiten Ausführungsform einer erfindungsgemässen Beschlagbefestigung, wobei das Flügelprofil 3 nur schematisch als Rechteckprofil dargestellt ist. In dieser Ausführungsform ist die Nut 38 als T-Nut ausgebildet und umfasst eine Nutöffnung 381, deren Breite kleiner ist als diejenige der Ausnehmung 37 und umfasst einen Nutgrund 380, dessen Breite grösser ist als diejenige der Nutöffnung 381. Die Abnahme der Breite der Nut 38 vom Nutgrund 380 in der Richtung der Nutöffnung 381 ist stufenförmig, wodurch sich eine T-Nut mit einem Nuthals 382 ergibt, wobei der Nuthals 382 die gleiche Breite wie die Nutöffnung 381 aufweist. In der Nut 38 ist ein Klemmelement in der Form eines T-Nutensteins mit einer Klemmplatte 50 und mit einem dazu rechtwinklig ausgerichteten Gewindeabschnitt 500 eingesetzt. Im Gewindeabschnitt ist eine Gewindebohrung vorgesehen. Auch dieses Klemmelement kann in kurzer oder langer Ausführung eingesetzt werden. Bei der langen Ausführung kann eine einzige Klemmplatte 50 vorgesehen sein, auf welcher mehrere Gewindeabschnitte 500 angeordnet sind. In diesem Fall können die Gewindeabschnitte 500 als Gewindehülsen ausgestaltet sein. Eine Schraube 4, welche durch den Beschlag 1 ragt, ist in den Gewindeabschnitt 500 eingeschraubt. Durch das Anziehen der Schraube 4 kann eine Verspannung zwischen dem Beschlag 1 und der Klemmplatte 50 erreicht werden.

Die Figur 4 zeigt eine Schnittansicht einer dritten Ausführungsform einer erfindungsgemässen Beschlagbefestigung, wobei das Flügelprofil 3 wieder nur schematisch als Rechteckprofil dargestellt ist. In dieser Ausführungsform, wie bei der Ausführungsform der Figur 3, ist die Nut 38 ebenfalls als T-Nut ausgebildet. Im Unterschied zur Ausführungsform der Figur 3, ist das Klemmelement jedoch als Klemmblech 51 ausgebildet, in welche eine Blechschraube 40 eingeschraubt ist, welche durch den Beschlag 1 ragt. Eine kurze Ausführungsform des Klemmblechs 51 weist eine Länge auf, die dessen Breite entspricht. Ein langes Klemmblech 51 weist eine Länge auf, die ein Vielfaches davon ist und gleichlang sein kann wie die Länge des Beschlags. Das Klemmblech kann Bohrungen aufweise, welche mit den Bohrungen des Beschlags ausgerichtet sind. Bei selbstschneidenden Blechschrauben muss das Klemmblech keine Bohrungen aufweisen.

Die Figur 5 zeigt eine Schnittansicht eines Flügels mit Flügelprofilen 3 mit Beschlagbefestigung gemäss der ersten Ausführungsform. Eine Verglasung 6 schlägt stirnseitig an der jeweiligen ersten Fläche 32 und seitlich an der jeweiligen zweiten Fläche 36 des entsprechenden Flügelprofils 3 an. Zwischen der ersten Fläche 32 und der Verglasung 6 ist eine Stirnflächendichtung 80 vorgesehen und zwischen der zweiten Fläche 36 und der Verglasung ist eine Seitenflächendichtung 81 vorgesehen. In der zweiten Dichtungsnut 35 der Flügelprofile 3 ist jeweils eine Überschlagdichtung 8 eingesetzt. In der Profilnut 33 der Flügelprofile 3 ist jeweils ein Abschlussprofil 7 eingesetzt.

### BEZUGSZEICHENLISTE

| | | | |
|---|---|---|---|
| 1 | Beschlag | 380 | Nutgrund |
| 2 | Holzschraube | 381 | Nutöffnung |
| 3 | Flügelprofil | 382 | Nuthals |
| 30 | Funktionsseite | 4 | Metallschraube |
| 300 | herkömmliches | 40 | Blechschraube |
| | Flügelprofil | 5 | Klemmkeil |
| 31 | Sichtseite | 50 | Klemmplatte |
| 32 | Stirnseitiger | 500 | Gewindeabschnitt |
| | Verglasungsanschlag | 51 | Klemmblech |
| 33 | Profilnut | 6 | Verglasung |
| 34 | erste Dichtungsnut | 7 | Abschlussprofil |
| 35 | zweite Dichtungsnut | 8 | Überschlagdichtung |
| 36 | Seitlicher | 80 | Stirnflächendichtung |
| | Verglasungsanschlag | 81 | Seitenflächendichtung |
| 37 | Ausnehmung | | |
| 38 | Nut | | |

## Patentansprüche

1. Ein Flügelprofil (3) mit Beschlagbefestigung, wobei das Flügelprofil (3) einen im Wesentlichen T-förmig Querschnitt aufweist und in einer Richtung rechtwinklig zum Querschnitt eine Länge aufweist, welche ein Vielfaches der Querschnittsabmessungen beträgt, wobei der Querschnitt einen Basisteil und einen dazu rechtwinklig ausgerichteten Querteil aufweist, wobei der Basisteil eine erste Fläche (32) aufweist, welche einen stirnseitigen Verglasungsanschlag bildet und wobei der Querteil eine zur ersten Fläche (32) benachbarte und zu dieser rechtwinklig ausgerichtete zweite Fläche (36) aufweist, welche einen seitlichen Verglasungsanschlag bildet, wobei auf einer der ersten Fläche (32) gegenüberliegenden Seite, im Basisteil eine Ausnehmung (37) vorgesehen ist, welche sich zumindest abschnittsweise entlang der Länge des Flügelprofils (3) erstreckt und in welcher mindestens ein Beschlag (1) angeordnet ist, wobei anschliessend an die Ausnehmung (37), in der Richtung der ersten Fläche (32) eine Nut (38) vorgesehen ist, welche sich zumindest abschnittsweise entlang der Länge der Ausnehmung (37) erstreckt, wobei die Nut (38) eine Nutöffnung (381) aufweist, deren Breite kleiner ist als diejenige der Ausnehmung (37), und wobei die Nut (38) einen Nutgrund (380) aufweist, dessen Breite grösser ist als diejenige der Nutöffnung (381), **dadurch gekennzeichnet, dass** in der Nut (38) mindestens ein Klemmelement (5;50;51) vorgesehen ist, und dass mindestens eine Schraube (4;40) vorgesehen ist, welche durch den Beschlag (1) ragt und welche mit dem mindestens einen Klemmelement (5;50;51) verschraubt ist.

2. Das Flügelprofil (3) mit Beschlagbefestigung gemäss Anspruch 1, wobei sich die Ausnehmung (37) entlang der gesamten Länge des Flügelprofils (3) erstreckt.

3. Das Flügelprofil (3) mit Beschlagbefestigung gemäss Anspruch 1 oder 2, wobei sich die Nut (38) entlang der gesamten Länge der Ausnehmung (37) erstreckt.

4. Das Flügelprofil (3) mit Beschlagbefestigung gemäss einem der vorangehenden Ansprüche, wobei die Abnahme der Breite der Nut (38) vom Nutgrund (380) in der Richtung der Nutöffnung (381) kontinuierlich oder stufenförmig ausgestaltet ist.

5. Das Flügelprofil (3) mit Beschlagbefestigung gemäss einem der vorangehenden Ansprüche, wobei anschiessend an die Nutöffnung (381) ein Nuthals (382) mit gleichbleibender Breite vorgesehen ist.

6. Das Flügelprofil (3) mit Beschlagbefestigung gemäss einem der vorangehenden Ansprüche, wobei das Klemmelement (5;50;51) einen Basiskörper mit einem im Wesentlichen trapezförmigen oder einem im Wesentlichen rechteckigen Querschnitt aufweist und wobei das Klemmelement (5;50;51) mindestens ein Durchgangsloch aufweist, in welches die mindestens eine Schraube (4;40) eingeschraubt ist.

7. Das Flügelprofil (3) mit Beschlagbefestigung gemäss Anspruch 6, wobei das Klemmelement (50) eine Hülse (500) aufweist, welche mit dem Basiskörper verbunden ist und welche in einer Verlängerung des mindestens einen Durchgangsloch angeordnet ist.

8. Das Flügelprofil (3) mit Beschlagbefestigung gemäss Anspruch 6 oder 7, wobei das mindestens eine Durchgangsloch als Gewindebohrung ausgestaltet ist.

9. Das Flügelprofil (3) mit Beschlagbefestigung gemäss einem der vorangehenden Ansprüche, wobei das Klemmelement (5;50;51) eine Breite aufweist, die im Wesentlichen der Breite des Nutgrundes (380) entspricht und eine zur Breite rechtwinklig ausgerichtete Tiefe aufweist, die im Wesentlichen der Breite der Nutöffnung (381) entspricht.

10. Das Flügelprofil (3) mit Beschlagbefestigung gemäss Anspruch 9, wobei das Klemmelement (5;50) in einer Schnittebene, welche rechtwinklig zu einer Erstreckungsrichtung des Durchgangslochs ausgerichtet ist, zwei sich bezüglich dem Durchgansloch diagonal gegenüberliegende abgerundete Kantenbereiche und zwei sich bezüglich dem Durchgansloch diagonal gegenüberliegende eckige Kantenbereiche umfasst, wobei die abgerundeten Kantenbereiche, bezüglich einer Einschraubrichtung der Schraube (4;40) an einer Vorderkante des Klemmelements (5;50) vorgesehen sind.

11. Das Flügelprofil (3) mit Beschlagbefestigung gemäss einem der vorangehenden Ansprüche, wobei das Flügelprofil (3) aus Holz ist und wobei das Klemmelement (5;50;51) aus Kunststoff oder Metall ist und wobei die Schraube (4;40) eine Metallschraube oder eine Blechschraube oder eine selbstschneidende Blechschraube ist.

12. Einen Flügelrahmen mit mindestens einem Flügelprofil (3) mit Beschlagbefestigung gemäss einem der Ansprüche 1 bis 11.

13. Einen Flügel mit einem Flügelrahmen gemäss Anspruch 12 und mit einer Verglasung (6), welche stirnseitig an der ersten Fläche (32) anschlägt und welche seitlich an der zweiten Fläche (36) anschlägt.

14. Verfahren zur Herstellung eines Flügelprofils (3) mit Beschlagbefestigung, umfassend die Schritte:
- Bereitstellen eines Flügelprofils (3), mindestens eines Beschlags (1), mindestens einer Schraube (4) und mindestens eines Klemmelements (5) gemäss einem der Ansprüche 1 bis 11;
- Durchführen der mindestens einer Schraube (4) durch den mindestens einen Beschlag (1);
- Teilweises einschrauben der mindestens einen Schraube (4) in das mindestens eine Klemmelement (5);
- Gemeinsames Einführen des mindestens einen Beschlags (1) in die Ausnehmung (37) und des mindestens einen Klemmelements (5) in die Nut (38) in der Richtung der Länge des Flügelprofils (3) oder durch die Nutöffnung (381) in Richtung Nutgrund (380), mit einem anschliessendem Drehen des mindestens einen Klemmelements (5) um eine Längsachs der Schraube (4);
- Gemeinsames Positionieren des mindestens einen Beschlags (1) und des mindestens einen Klemmelements (5);
- Festziehen der mindestens einen Schraube (4);
oder
- Bereitstellen eines Flügelprofils (3), mindestens eines Beschlags (1), mindestens einer Schraube (4) und mindestens eines Klemmelements (5) gemäss einem der Ansprüche 1 bis 11;
- Einführen des mindestens einen Klemmelements (5) in die Nut (38) in der Richtung der Länge des Flügelprofils (3);
- Positionieren des mindestens einen Klemmelements (5);
- Positionieren des mindestens einen Beschlags (1) in die Ausnehmung (37);
- Durchführen der mindestens einer Schraube (4) durch den mindestens einen Beschlag (1);
- Verschrauben der mindestens einen Schraube (4) mit dem mindestens einen Klemmelement (5).

## Claims

1. A sash profile (3) with fitting fastening, wherein the sash profile (3) has a substantially T-shaped cross-section and, in a direction at right angles to the cross-section, has a length which is a multiple of the cross-sectional dimensions, wherein the cross-section has a base part and a transverse part oriented at right angles thereto, wherein the base part has a first surface (32) which forms a frontal glazing stop, and wherein the transverse part has a second surface (36) which is neighboring the first surface (32) and is oriented at right angles thereto and which forms a lateral glazing stop, wherein, on a side opposite the first surface (32), a recess (37) is provided in the base part, which recess extends at least in sections along the length of the sash profile (3) and in which at least one fitting (1) is arranged, wherein, adjoining the recess (37), in the direction of the first surface (32), a groove (38) is provided which extends at least in sections along the length of the recess (37), wherein the groove (38) has a groove opening (381), the width of which is smaller than that of the recess (37), and wherein the groove (38) has a groove base (380), the width of which is larger than that of the groove opening (381), **characterized in that** at least one clamping element (5; 50; 51) is provided in the groove (38), and **in that** at least one screw (4; 40) is provided, which screw projects through the fitting (1) and which is screwed to the at least one clamping element (5; 50; 51).

2. The sash profile (3) with fitting fastening according to Claim 1, wherein the recess (37) extends along the entire length of the sash profile (3).

3. The sash profile (3) with fitting fastening according to Claim 1 or 2, wherein the groove (38) extends along the entire length of the recess (37).

4. The sash profile (3) with fitting fastening according to any of the preceding claims, wherein the reduction in the width of the groove (38) from the groove base (380) in the direction of the groove opening (381) is of continuous or stepped manner.

5. The sash profile (3) with fitting fastening according to any of the preceding claims, wherein, adjoining the groove opening (381), a groove neck (382) with a constant width is provided.

6. The sash profile (3) with fitting fastening according to any of the preceding claims, wherein the clamping element (5; 50; 51) has a basic body with a substantially trapezoidal or a substantially rectangular cross section, and wherein the clamping element (5; 50; 51) has at least one through-hole into which the at least one screw (4; 40) is screwed.

7. The sash profile (3) with fitting fastening according to Claim 6, wherein the clamping element (50) has a sleeve (500) which is connected to the basic body and which is arranged in an extension of the at least one through-hole.

8. The sash profile (3) with fitting fastening according to Claim 6 or 7, wherein the at least one through-hole is in the form of a threaded bore.

9. The sash profile (3) with fitting fastening according to any of the preceding claims, wherein the clamping element (5; 50; 51) has a width which corresponds substantially to the width of the groove base (380) and has a depth oriented at right angles to the width which corresponds substantially to the width of the groove opening (381).

10. The sash profile (3) with fitting fastening according to Claim 9, wherein, in a sectional plane which is oriented at right angles to a direction of extent of the through-hole, the clamping element (5; 50) comprises two rounded edge regions which lie diagonally opposite one another with respect to the through-hole and two angular edge regions which lie diagonally opposite one another with respect to the through-hole, wherein the rounded edge regions are provided on a front edge of the clamping element (5; 50) with respect to a screwing-in direction of the screw (4; 40).

11. The sash profile (3) with fitting fastening according to any of the preceding claims, wherein the sash profile (3) is composed of wood, and wherein the clamping element (5; 50; 51) is composed of plastic or metal, and wherein the screw (4; 40) is a metal screw or a sheet metal screw or a self-tapping sheet metal screw.

12. A sash frame with at least one sash profile (3) with fitting fastening according to any of Claims 1 to 11.

13. A sash with a sash frame according to Claim 12 and with a glazing (6) which stops frontally against the first surface (32) and which stops laterally against the second surface (36).

14. A method for producing a sash profile (3) with fitting fastening, comprising the steps of:
- providing a sash profile (3), at least one fitting (1), at least one screw (4) and at least one clamping element (5) according to any of Claims 1 to 11;
- passing the at least one screw (4) through the at least one fitting (1);
- partially screwing the at least one screw (4) into the at least one clamping element (5);
- jointly introducing the at least one fitting (1) into the recess (37) and the at least one clamping element (5) into the groove (38) in the direction of the length of the sash profile (3) or through the groove opening (381) in the direction of the groove base (380), with a subsequent rotation of the at least one clamping element (5) about a longitudinal axis of the screw (4);
- jointly positioning the at least one fitting (1) and the at least one clamping element (5);
- tightening the at least one screw (4);
or
- providing a sash profile (3), at least one fitting (1), at least one screw (4) and at least one clamping element (5) according to any of Claims 1 to 11;
- introducing the at least one clamping element (5) into the groove (38) in the direction of the length of the sash profile (3);
- positioning the at least one clamping element (5);
- positioning the at least one fitting (1) in the recess (37);
- passing the at least one screw (4) through the at least one fitting (1);
- screwing the at least one screw (4) to the at least one clamping element (5).

## Revendications

1. Profilé de battant (3) avec fixation de ferrure, le profilé de battant (3) présentant une section transversale essentiellement en forme de T et présentant, dans une direction perpendiculaire à la section transversale, une longueur qui est un multiple des dimensions de la section transversale, la section transversale présentant une partie de base et une partie transversale orientée perpendiculairement à celle-ci, la partie de base présentant une première surface (32) qui forme une butée de vitrage côté frontal et la partie transversale présentant une deuxième surface (36) voisine à la première surface (32) et orientée perpendiculairement à celle-ci, qui forme une butée de vitrage latérale, un évidement (37) étant prévu dans la partie de base sur un côté opposé à la première surface (32), lequel évidement s'étend au moins en partie le long de la longueur du profilé de battant (3) et dans lequel est disposée au moins une ferrure (1), une rainure (38) étant prévue à la suite de l'évidement (37) dans la direction de la première surface (32), laquelle rainure s'étend au moins en partie le long de la longueur de l'évidement (37), la rainure (38) présentant une ouverture de rainure (381) dont la largeur est inférieure à celle de l'évidement (37), et la rainure (38) présentant un fond de rainure (380) dont la largeur est supérieure à celle de l'ouverture de rainure (381), **caractérisé en ce qu'**au moins un élément de serrage (5 ; 50 ; 51) est prévu dans la rainure (38), et **en ce qu'**au moins une vis (4 ; 40) est prévue, laquelle vis fait saillie à travers la ferrure (1) et est vissée avec l'au moins un élément de serrage (5 ; 50 ; 51).

2. Profilé de battant (3) avec fixation de ferrure selon la revendication 1, l'évidement (37) s'étendant le long de toute la longueur du profilé de battant (3).

3. Profilé de battant (3) avec fixation de ferrure selon la revendication 1 ou 2, la rainure (38) s'étendant le long de toute la longueur de l'évidement (37).

4. Profilé de battant (3) avec fixation de ferrure selon l'une quelconque des revendications précédentes, la diminution de la largeur de la rainure (38) à partir du fond de rainure (380) dans la direction de l'ouverture de rainure (381) étant réalisée de manière continue ou étagée.

5. Profilé de battant (3) avec fixation de ferrure selon l'une quelconque des revendications précédentes, un col de rainure (382) de largeur constante étant prévu à la suite de l'ouverture de rainure (381).

6. Profilé de battant (3) avec fixation de ferrure selon l'une quelconque des revendications précédentes, l'élément de serrage (5 ; 50 ; 51) présentant un corps de base avec une section transversale essentiellement trapézoïdale ou essentiellement rectangulaire et l'élément de serrage (5 ; 50 ; 51) présentant au moins un trou traversant dans lequel est vissée l'au moins une vis (4 ; 40).

7. Profilé de battant (3) avec fixation de ferrure selon la revendication 6, l'élément de serrage (50) présentant une douille (500) qui est reliée au corps de base et qui est disposée dans un prolongement de l'au moins un trou traversant.

8. Profilé de battant (3) avec fixation de ferrure selon la revendication 6 ou 7, l'au moins un trou traversant étant réalisé sous forme de trou fileté.

9. Profilé de battant (3) avec fixation de ferrure selon l'une quelconque des revendications précédentes, l'élément de serrage (5 ; 50 ; 51) présentant une largeur qui correspond essentiellement à la largeur du fond de rainure (380) et présentant une profondeur orientée perpendiculairement à la largeur qui correspond essentiellement à la largeur de l'ouverture de rainure (381).

10. Profilé de battant (3) avec fixation de ferrure selon la revendication 9, l'élément de serrage (5 ; 50) comprenant, dans un plan de coupe qui est orienté perpendiculairement à une direction d'extension du trou traversant, deux zones de bord arrondies opposées en diagonale par rapport au trou traversant et deux zones de bord angulaires opposées en diagonale par rapport au trou traversant, les zones de bord arrondies étant prévues, par rapport à une direction de vissage de la vis (4 ; 40), sur un bord avant de l'élément de serrage (5 ; 50).

11. Profilé de battant (3) avec fixation de ferrure selon l'une quelconque des revendications précédentes, le profilé de battant (3) étant en bois et l'élément de serrage (5 ; 50 ; 51) étant en plastique ou en métal et la vis (4 ; 40) étant une vis métallique ou une vis en tôle ou une vis en tôle autotaraudeuse.

12. Cadre de battant avec au moins un profilé de battant (3) avec fixation de ferrure selon l'une quelconque des revendications 1 à 11.

13. Battant avec un cadre de battant selon la revendication 12 et avec un vitrage (6) qui vient buter côté frontal contre la première surface (32) et qui vient buter latéralement contre la deuxième surface (36).

14. Procédé de fabrication d'un profilé de battant (3) avec fixation de ferrure, comprenant les étapes:
- fourniture d'un profilé de battant (3), d'au moins une ferrure (1), d'au moins une vis (4) et d'au moins un élément de serrage (5) selon l'une quelconque des revendications 1 à 11 ;
- passage de l'au moins une vis (4) à travers l'au moins une ferrure (1) ;
- vissage partiel de l'au moins une vis (4) dans l'au moins un élément de serrage (5) ;
- introduction conjointe de l'au moins une ferrure (1) dans l'évidement (37) et de l'au moins un élément de serrage (5) dans la rainure (38) dans la direction de la longueur du profilé de battant (3) ou à travers l'ouverture de rainure (381) dans la direction du fond de rainure (380), avec une rotation consécutive de l'au moins un élément de serrage (5) autour d'un axe longitudinal de la vis (4) ;
- positionnement conjoint de l'au moins une ferrure (1) et de l'au moins un élément de serrage (5) ;
- serrage de l'au moins une vis (4) ;
ou
- fourniture d'un profilé de battant (3), d'au moins une ferrure (1), d'au moins une vis (4) et d'au moins un élément de serrage (5) selon l'une quelconque des revendications 1 à 11 ;
- introduction de l'au moins un élément de serrage (5) dans la rainure (38) dans la direction de la longueur du profilé de battant (3) ;
- positionnement de l'au moins un élément de serrage (5) ;
- positionnement de l'au moins une ferrure (1) dans l'évidement (37) ;
- passage de l'au moins une vis (4) à travers l'au moins une ferrure (1) ;
- vissage de l'au moins une vis (4) avec l'au moins un élément de serrage (5).
